# FASCICULE DE BREVET EUROPEEN

(11) **EP 3 656 268 B1**
(45) Date de publication et mention de la délivrance du brevet: **30.06.2021**
(21) Numéro de dépôt: 19209762.4
(22) Date de dépôt: 18.11.2019
(51) Int. Cl.: A47L 9/24

(54) **CONDUIT D'ASPIRATEUR POUR ASPIRATEUR BALAI ÉQUIPÉ D'UN FIL ÉLECTRIQUE**
SAUGROHR FÜR BESENSTAUBSAUGER MIT ELEKTRISCHEM KABEL
VACUUM CLEANER PIPE FOR AN UPRIGHT VACUUM CLEANER PROVIDED WITH AN ELECTRIC WIRE

(30) Priorité: 22.11.2018 FR 1871726
(43) Date de publication de la demande: 27.05.2020
(73) Titulaire: SEB S.A., 69130 Ecully (FR)
(72) Inventeur: DE SWARTE, Paul, 27000 Evreux (FR); CORITON, Nicolas, 78270 Blaru (FR)
(74) Mandataire: SEB Développement

(56) Documents cités:
- WO-A1-2017/143791
- GB-A- 2 554 937
- US-A1- 2017 112 343

## Description

### Domaine technique

La présente invention concerne le domaine des conduits d'aspirateur, et en particulier des aspirateurs balais équipés de tels conduits d'aspirateur.

### Technique antérieure

Un aspirateur balai comprend de façon connue un corps d'aspirateur équipé d'une unité d'aspiration et d'une interface de manipulation, un suceur agencé pour être en contact avec un sol à nettoyer, et un conduit d'aspirateur reliant fluidiquement le corps d'aspirateur au suceur et définissant un passage d'écoulement d'air.

Afin de faciliter le rangement de l'aspirateur balai ou un nettoyage avec l'aspirateur balai sous des meubles, le conduit d'aspirateur peut avantageusement comprendre :
- une première partie rigide et une deuxième partie rigide, et
- un dispositif d'articulation reliant les première et deuxième parties rigides entre elles, le dispositif d'articulation étant configuré pour permettre un pivotement de la première partie rigide par rapport à la deuxième partie rigide autour de l'axe de pivotement et entre une configuration alignée dans laquelle les première et deuxième parties rigides sont sensiblement alignées l'une par rapport à l'autre et une configuration pliée dans laquelle les première et deuxième parties rigides définissent entre elles un angle inférieur à 180°.

Le suceur peut notamment être équipé d'une brosse rotative et d'un moteur électrique configuré pour entraîner en rotation la brosse rotative. A cet effet, il est connu d'équiper le conduit d'aspirateur de deux fils électriques qui sont configurés pour relier électriquement les bornes d'une batterie logée dans le corps d'aspirateur aux bornes du moteur électrique. Les deux fils électriques peuvent par exemple s'étendre dans un ou plusieurs passages de réception longitudinaux prévus dans le conduit d'aspirateur.

Toutefois, un tel agencement des fils électriques entraîne des efforts de tension et/ou de pincement importants dans les fils électriques, en particulier au niveau de l'articulation du conduit d'aspirateur, lors des différents pliages successifs du conduit d'aspirateur, ce qui peut entraîner un endommagement prématuré de la conductivité électrique entre le corps d'aspirateur et le suceur, et donc une dégradation des performances de l'aspirateur balai. Le document WO 2017/143791 A décrit un aspirateur balai comprenant un conduit d'aspirateur selon la préambule de la revendication 1.

### Résumé de l'invention

La présente invention vise à remédier à tout ou partie de ces inconvénients.

Le problème technique à la base de l'invention consiste notamment à fournir un conduit d'aspirateur qui soit de structure simple et fiable.

A cet effet, la présente invention concerne un conduit d'aspirateur comprenant :
- une première partie rigide et une deuxième partie rigide,
- un dispositif d'articulation reliant les première et deuxième parties rigides entre elles, le dispositif d'articulation comportant un axe de pivotement et étant configuré pour permettre un pivotement de la première partie rigide par rapport à la deuxième partie rigide autour de l'axe de pivotement, et
- au moins un fil électrique comportant une première partie de fil fixée à la première partie rigide et une deuxième partie de fil fixée à la deuxième partie rigide, l'au moins un fil électrique comporte une partie intermédiaire qui est située entre les première et deuxième parties de fil, caractérisé en ce que l'au moins un fil électrique forme une boucle autour de l'axe de pivotement.

Une telle configuration de l'au moins un fil électrique, et en particulier le fait que ce dernier s'étende autour de l'axe d'articulation de manière à former une boucle, permet de supprimer les efforts de tension et de pincement dans le fil électrique lors du pliage du conduit d'aspirateur.

Par conséquent, lorsque le conduit d'aspirateur selon la présente invention équipe un aspirateur balai, le conduit d'aspirateur garantit la conductivité électrique entre un corps d'aspirateur et un suceur appartenant à l'aspirateur balai pendant toute la durée de vie de ce dernier.

Le conduit d'aspirateur peut en outre présenter une ou plusieurs des caractéristiques suivantes, prises seules ou en combinaison.

Selon un mode de réalisation de l'invention, le dispositif d'articulation est configuré pour permettre un pivotement de la première partie rigide par rapport à la deuxième partie rigide autour de l'axe de pivotement entre une configuration alignée dans laquelle les première et deuxième parties rigides sont sensiblement alignées l'une par rapport à l'autre et une configuration pliée dans laquelle les première et deuxième parties rigides définissent entre elles un angle inférieur à 180°.

Selon un mode de réalisation de l'invention, le conduit d'aspirateur comporte un dispositif de verrouillage configuré pour verrouiller les première et deuxième parties rigides dans la configuration alignée.

Selon un mode de réalisation de l'invention, le dispositif de verrouillage comporte un organe de verrouillage prévu sur l'une des première et deuxième parties rigides, l'organe de verrouillage étant mobile entre une position de verrouillage dans laquelle l'organe de verrouillage est apte à coopérer avec l'autre des première et deuxième parties rigides de manière à verrouiller les première et deuxième parties rigides dans la configuration alignée, et une position de libération dans laquelle l'organe de verrouillage est apte à libérer l'autre des première et deuxième parties rigides de manière à permettre un pivotement des première et deuxième parties rigides dans la configuration pliée.

Selon un mode de réalisation de l'invention, le dispositif de verrouillage comporte un élément de verrouillage prévu sur l'autre des première et deuxième parties rigides, l'organe de verrouillage étant mobile entre la position de verrouillage dans laquelle l'organe de verrouillage est apte à coopérer avec l'élément de verrouillage de manière à verrouiller les première et deuxième parties rigides dans la configuration alignée, et la position de libération dans laquelle l'organe de verrouillage est apte à libérer l'élément de verrouillage de manière à permettre un pivotement des première et deuxième parties rigides dans la configuration pliée.

Selon un mode de réalisation de l'invention, l'organe de verrouillage est monté sur la première partie rigide.

Selon un mode de réalisation de l'invention, l'élément de verrouillage est prévu sur la deuxième partie rigide.

Selon un mode de réalisation de l'invention, l'organe de verrouillage est élastiquement déformable entre les positions de verrouillage et de libération.

Selon un autre mode de réalisation de l'invention, le dispositif de verrouillage comporte un élément de sollicitation, tel qu'un ressort de sollicitation, configuré pour solliciter l'organe de verrouillage dans la position de verrouillage.

Selon un mode de réalisation de l'invention, le dispositif de verrouillage comporte un élément de déverrouillage configuré pour déplacer l'organe de verrouillage dans la position de libération.

Selon un mode de réalisation de l'invention, l'élément de déverrouillage est mobile entre une position de repos et une position de déverrouillage, le dispositif de verrouillage étant configuré de telle sorte qu'un déplacement de l'élément de déverrouillage de la position de repos à la position de déverrouillage entraîne un déplacement de l'organe de verrouillage de la position de verrouillage à la position de libération.

Selon un mode de réalisation de l'invention, le dispositif de verrouillage comporte une pièce de verrouillage monobloc sur laquelle sont prévus l'élément de déverrouillage et l'organe de verrouillage. De façon avantageuse, la pièce de verrouillage monobloc est montée articulée sur la première partie rigide autour d'un axe d'articulation.

Selon un mode de réalisation de l'invention, le dispositif d'articulation et le dispositif de verrouillage sont sensiblement diamétralement opposés.

Selon un mode de réalisation de l'invention, l'axe d'articulation et l'axe de pivotement sont sensiblement parallèles.

Selon un mode de réalisation de l'invention, l'organe de verrouillage est une patte de verrouillage ou un bras de verrouillage équipé(e) d'un doigt de verrouillage, et l'élément de verrouillage est un orifice de verrouillage apte à recevoir au moins partiellement le doigt de verrouillage lorsque les première et deuxième parties rigides sont dans la configuration alignée.

Selon un mode de réalisation de l'invention, la première partie rigide comporte des premières rainures d'immobilisation dans lesquelles sont reçues et immobilisées des portions respectives de la première partie de fil de l'au moins un fil électrique, et la deuxième partie rigide comporte des deuxièmes rainures d'immobilisation dans lesquelles sont reçues et immobilisées des portions respectives de la deuxième partie de fil de l'au moins un fil électrique. Ces dispositions assurent un maintien fixe des première et deuxième parties de fil de l'au moins un fil électrique respectivement par rapport aux première et deuxième parties rigides et donc une liberté de mouvement du fil électrique uniquement autour de l'axe de pivotement.

Selon un mode de réalisation de l'invention, les premières rainures d'immobilisation sont ménagées sur une surface externe de la première partie rigide, et les deuxièmes rainures d'immobilisation sont ménagées sur une surface externe de la deuxième partie rigide.

Selon un mode de réalisation de l'invention, les premières rainures d'immobilisation sont réparties le long de la première partie rigide, et les deuxièmes rainures d'immobilisation sont réparties le long de la deuxième partie rigide.

Selon un mode de réalisation de l'invention, le conduit d'aspirateur comporte un conduit flexible reliant les première et deuxième parties rigides et définissant au moins partiellement un passage d'écoulement d'air.

Selon un mode de réalisation de l'invention, le conduit flexible comporte une première bague d'extrémité qui est fixée à la première partie rigide, et une deuxième bague d'extrémité qui est fixée à la deuxième partie rigide.

Selon un mode de réalisation de l'invention, les première et deuxième bagues d'extrémité sont fixées par clipage respectivement sur les première et deuxième parties rigides.

Selon un mode de réalisation de l'invention, le conduit d'aspirateur comporte en outre un tube d'aspiration raccordé à la deuxième partie rigide.

Selon un mode de réalisation de l'invention, la première partie rigide comporte une première partie de raccordement configurée pour être raccordée à un corps d'aspirateur équipé d'une unité d'aspiration et d'une interface de manipulation, et la deuxième partie rigide comporte une deuxième partie de raccordement raccordée au tube d'aspiration.

Selon un mode de réalisation de l'invention, chacune des première et deuxième parties de raccordement est tubulaire.

Selon un mode de réalisation de l'invention, le tube d'aspiration est rigide.

Selon un mode de réalisation de l'invention, le tube d'aspiration est configuré pour être raccordé à un suceur agencé pour être en contact avec un sol à nettoyer.

Selon un mode de réalisation de l'invention, le conduit flexible relie fluidiquement les première et deuxième parties de raccordement.

Selon un mode de réalisation de l'invention, la première partie de raccordement, la deuxième partie de raccordement, le conduit flexible et le tube d'aspiration définissent le passage d'écoulement d'air.

Selon un mode de réalisation de l'invention, la première partie de raccordement est une partie de raccordement mâle et la deuxième partie de raccordement est une partie de raccordement femelle.

Selon un mode de réalisation de l'invention, le conduit d'aspirateur comporte au moins un contact électrique qui est fixé à la première partie rigide et qui est relié électriquement à la première partie de fil, l'au moins un contact électrique étant destiné à être relié électriquement à une batterie rechargeable appartenant au corps d'aspirateur lorsque la première partie de raccordement est raccordée au corps d'aspirateur.

Selon un mode de réalisation de l'invention, le conduit d'aspirateur comporte au moins un connecteur électrique fixé à une portion d'extrémité distale du tube d'aspiration qui est située à l'opposé de la deuxième partie rigide, l'au moins un connecteur électrique étant relié électriquement à la deuxième partie de fil et étant destiné à être relié électriquement à un dispositif électrique (tel qu'un moteur d'entraînement configuré pour entraîner en rotation une brosse rotative prévue dans le suceur) appartenant au suceur lorsque le tube d'aspiration est raccordé au suceur.

Selon un mode de réalisation de l'invention, le tube d'aspiration comporte un passage de réception longitudinal s'étendant le long du tube d'aspiration, et l'au moins un fil électrique comporte une troisième partie de fil s'étendant au moins partiellement dans le passage de réception longitudinal.

Selon un mode de réalisation de l'invention, le passage de réception longitudinal s'étend sur au moins 70% de la longueur du tube d'aspiration.

Selon un mode de réalisation de l'invention, le tube d'aspiration comporte une paroi tubulaire externe qui délimite extérieurement le passage de réception longitudinal.

Selon un mode de réalisation de l'invention, le conduit d'aspirateur comporte un premier capot de protection fixé à la première partie rigide et recouvrant au moins partiellement la première partie de fil, et un deuxième capot de protection fixé à la deuxième partie rigide et recouvrant au moins partiellement la deuxième partie de fil.

Selon un mode de réalisation de l'invention, le conduit d'aspirateur comporte deux fils électriques, chacun des fils électriques comportant une première partie de fil fixée à la première partie rigide, une deuxième partie de fil fixée à la deuxième partie rigide, et une partie intermédiaire qui est située entre les première et deuxième parties de fil respectives et qui forme une boucle autour de l'axe de pivotement.

Selon un mode de réalisation de l'invention, les deux fils électriques s'étendent de part et d'autre d'un plan longitudinal médian du conduit d'aspirateur.

Selon un mode de réalisation de l'invention, les deux fils électriques s'étendent le long de deux bords latéraux du conduit d'aspirateur.

La présente invention concerne en outre un aspirateur balai comportant :
- un corps d'aspirateur équipé d'une unité d'aspiration et d'une interface de manipulation,
- un suceur agencé pour être en contact avec un sol à nettoyer, et
- un conduit d'aspirateur tel que précédemment décrit, le conduit d'aspirateur reliant le corps d'aspirateur au suceur.

### Brève description des dessins

L'invention sera bien comprise à l'aide de la description qui suit en référence aux dessins schématiques annexés représentant, à titre d'exemple non limitatif, une forme d'exécution de ce conduit d'aspirateur.
[Fig 1] La figure 1 est une vue de côté d'un aspirateur balai selon l'invention.
[Fig 2] La figure 2 est une vue de côté d'un conduit d'aspirateur appartenant à l'aspirateur balai de la figure 1.
[Fig 3] La figure 3 est une vue en coupe selon la ligne III-III de la figure 2.
[Fig 4] La figure 4 est une vue de côté du conduit d'aspirateur de la figure 2 en configuration pliée.
[Fig 5] La figure 5 est une vue partielle de dessus du conduit d'aspirateur de la figure 2.
[Fig 6] La figure 6 est une vue partielle en coupe selon la ligne VI-VI de la figure 5.
[Fig 7] La figure 7 est une vue partielle en perspective et éclatée du conduit d'aspirateur de la figure 2.
[Fig 8] La figure 8 est une vue partielle en perspective et éclatée du conduit d'aspirateur de la figure 2.
[Fig 9] La figure 9 est une vue partielle en perspective et éclatée du conduit d'aspirateur de la figure 2.

### Description des modes de réalisation

Les figures 1 à 9 représentent un aspirateur balai 2 qui comporte un corps d'aspirateur 3, un suceur 4 agencé pour être en contact avec un sol à nettoyer, et un conduit d'aspirateur 5 reliant le corps d'aspirateur 3 au suceur 4.

Comme montré plus particulièrement sur la figure 1, le corps d'aspirateur 3 comporte notamment une unité d'aspiration 6 et une interface de manipulation 7. L'unité d'aspiration 6 peut par exemple comporter un moto-ventilateur électrique, une batterie rechargeable configurée pour alimenter électriquement le moto-ventilateur électrique et un dispositif de séparation et de stockage de déchets, et l'interface de manipulation 7 peut par exemple comporter une poignée de préhension.

Comme montré plus particulièrement sur les figures 4 à 9, le conduit d'aspirateur 5 comprend une première partie rigide 8, une deuxième partie rigide 9, et un dispositif d'articulation 11 reliant les première et deuxième parties rigides 8, 9 entre elles et configuré pour permettre un pivotement de la première partie rigide 8 par rapport à la deuxième partie rigide 9 autour d'un axe de pivotement A entre une configuration alignée dans laquelle les première et deuxième parties rigides 8, 9 sont alignées l'une par rapport à l'autre et une configuration pliée dans laquelle les première et deuxième parties rigides 8, 9 définissent entre elles un angle inférieur à 180°.

Le conduit d'aspirateur 5 comporte en outre un tube d'aspiration 12 comprenant une portion d'extrémité proximale 12.1 raccordée fluidiquement et mécaniquement à la deuxième partie rigide 9, et une portion d'extrémité distale 12.2 configurée pour être raccordée fluidiquement et mécaniquement au suceur 4. De façon avantageuse, le tube d'aspiration 12 est rigide.

Selon le mode de réalisation représenté sur les figures, la première partie rigide 8 comporte une première partie de raccordement 13 qui est tubulaire et qui est configurée pour être raccordée fluidiquement et mécaniquement au corps d'aspirateur 3, et la deuxième partie rigide 9 comporte une deuxième partie de raccordement 14 qui est tubulaire et qui est raccordée fluidiquement et mécaniquement à la portion d'extrémité proximale 12.1 du tube d'aspiration 12. Avantageusement, la première partie de raccordement 13 est une partie de raccordement mâle et la deuxième partie de raccordement 14 est une partie de raccordement femelle.

Comme montré plus particulièrement sur la figure 7, le conduit d'aspirateur 5 comporte de plus un conduit flexible 15 reliant les première et deuxième parties rigides 8, 9. Le conduit flexible 15 est plus particulièrement configuré pour relier fluidiquement les première et deuxième parties de raccordement 13, 14, de telle sorte que la première partie de raccordement 13, la deuxième partie de raccordement 14, le conduit flexible 15 et le tube d'aspiration 12 définissent un passage d'écoulement d'air relié d'une part à l'unité d'aspiration 6 et d'autre part au suceur 4.

Selon le mode de réalisation représenté sur les figures, le conduit flexible 15 comporte une première bague d'extrémité 16 qui est fixée à la première partie rigide 8, et une deuxième bague d'extrémité 17 qui est fixée à la deuxième partie rigide 9. De façon avantageuse, les première et deuxième bagues d'extrémité 16, 17 peuvent être fixées par clipage respectivement aux première et deuxième parties rigides 8, 9.

Le conduit d'aspirateur 5 comporte également un dispositif de verrouillage 18 configuré pour verrouiller les première et deuxième parties rigides 8, 9 dans la configuration alignée.

Le dispositif de verrouillage 18 comporte un organe de verrouillage 19, tel qu'une patte de verrouillage ou un bras de verrouillage équipé(e) d'un doigt de verrouillage, monté mobile sur la première partie rigide 8 entre une position de verrouillage dans laquelle l'organe de verrouillage 19 est apte à coopérer avec un élément de verrouillage 21 (voir la figure 7), tel qu'un orifice de verrouillage apte à recevoir au moins partiellement le doigt de verrouillage précité, prévu sur la deuxième partie rigide 9 de manière à verrouiller les première et deuxième parties rigides 8, 9 dans la configuration alignée, et une position de libération dans laquelle l'organe de verrouillage 19 est apte à libérer l'élément de verrouillage 21 de manière à permettre un pivotement des première et deuxième parties rigides 8, 9 dans la configuration pliée.

Le dispositif de verrouillage 18 comporte de plus un élément de sollicitation (non représenté sur les figures), tel qu'un ressort de sollicitation, configuré pour solliciter l'organe de verrouillage 19 dans la position de verrouillage, et un élément de déverrouillage 22, tel qu'un bouton de déverrouillage, configuré pour déplacer l'organe de verrouillage 19 dans la position de libération.

L'élément de déverrouillage 22 est plus particulièrement mobile entre une position de repos (voir la figure 7) et une position de déverrouillage, et le dispositif de verrouillage 18 est configuré de telle sorte qu'un déplacement de l'élément de déverrouillage 22 de la position de repos à la position de déverrouillage entraîne un déplacement de l'organe de verrouillage 19 de la position de verrouillage à la position de libération. L'élément de déverrouillage 22 peut par exemple être déplacé dans la position de déverrouillage par une simple pression exercée par l'utilisateur sur l'élément de déverrouillage 22.

Selon le mode de réalisation représenté sur les figures, le dispositif de verrouillage 18 comporte une pièce de verrouillage monobloc 23 sur laquelle sont prévus l'élément de déverrouillage 22 et l'organe de verrouillage 19. La pièce de verrouillage monobloc 23 est avantageusement montée articulée sur la première partie rigide 8 autour d'un axe d'articulation B qui est sensiblement parallèle à l'axe de pivotement A.

Le conduit d'aspirateur 5 comporte en outre deux fils électriques 24 s'étendant de part et d'autre d'un plan longitudinal médian du conduit d'aspirateur 5. De façon avantageuse, les deux fils électriques 24 s'étendent le long de deux bords latéraux du conduit d'aspirateur 5.

Chacun des fils électriques 24 comporte une première partie de fil 24.1 fixée à la première partie rigide 8, une deuxième partie de fil 24.2 fixée à la deuxième partie rigide 9, et une partie intermédiaire 24.3 qui est située entre les première et deuxième parties de fil 24.1, 24.2 respectives et qui forme une boucle autour de l'axe de pivotement A.

Comme montré sur les figures 8 et 9, la première partie rigide 8 comporte un premier ensemble de premières rainures d'immobilisation 25.1 dans lesquelles sont reçues et immobilisées des portions respectives de la première partie de fil 24.1 de l'un des fils électriques 24, et un deuxième ensemble de premières rainures d'immobilisation 25.2 dans lesquelles sont reçues et immobilisées des portions respectives de la première partie de fil 24.1 de l'autre des fils électriques 24. De façon similaire, la deuxième partie rigide 9 comporte un premier ensemble de deuxièmes rainures d'immobilisation 26.1 dans lesquelles sont reçues et immobilisées des portions respectives de la deuxième partie de fil 24.2 de l'un des fils électriques 24, et un deuxième ensemble de deuxièmes rainures d'immobilisation 26.2 dans lesquelles sont reçues et immobilisées des portions respectives de la deuxième partie de fil 24.2 de l'autre des fils électriques 24. Selon le mode de réalisation représenté sur les figures, les premières rainures d'immobilisation 25.1, 25.2 sont ménagées sur une surface externe de la première partie rigide 8, et les deuxièmes rainures d'immobilisation 26.1, 26.2 sont ménagées sur une surface externe de la deuxième partie rigide 9.

De façon avantageuse, le conduit d'aspirateur 5 également comporte un premier capot de protection 27 fixé à la première partie rigide 8 et recouvrant la première partie de fil 24.1 de chacun des fils électriques 24, et un deuxième capot de protection 28 fixé à la deuxième partie rigide 9 et recouvrant la deuxième partie de fil 24.2 de chacun des fils électriques 24.

Comme montré sur les figures 8 et 9, le conduit d'aspirateur 5 comporte deux contacts électriques 29 qui sont fixés à la première partie rigide 8 et qui sont chacun reliés électriquement à la première partie de fil 24.1 d'un fil électrique 24 respectif. Les deux contacts électriques 29 sont destinés à être reliés électriquement aux bornes positive et négative de la batterie rechargeable intégrée dans le corps d'aspirateur 3 lorsque la première partie de raccordement 13 est raccordée au corps d'aspirateur 3.

Comme montré sur la figure 3, le conduit d'aspirateur 5 comporte également deux connecteurs électriques 31 qui sont fixés à la portion d'extrémité distale 12.2 du tube d'aspiration 12 et qui sont chacun reliés électriquement à la deuxième partie de fil 24.2 d'un fil électrique 24 respectif. Les deux connecteurs électriques 31 sont destinés à être reliés électriquement à un dispositif électrique, tel qu'un moteur électrique configuré pour entraîner en rotation une brosse rotative prévue dans le suceur 4, appartenant au suceur 4 lorsque le tube d'aspiration 12 est raccordé au suceur 4.

Comme montré sur les figures 3 et 8, le tube d'aspiration 12 comporte également un passage de réception longitudinal 32 s'étendant le long du tube d'aspiration 12, et chacun des fils électriques 24 comporte une troisième partie de fil 24.4 qui prolonge la deuxième partie de fil 24.2 respective et qui s'étend dans le passage de réception longitudinal 32. La troisième partie de fil 24.4 de chaque fil électrique 24 est plus particulièrement reliée à un connecteur électrique 31 respectif. De façon avantageuse, le tube d'aspiration 12 comporte une paroi tubulaire externe 33 et le passage de réception longitudinal 32 est délimité extérieurement par la paroi tubulaire externe 33.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Conduit d'aspirateur (5) comprenant:
- une première partie rigide (8) et une deuxième partie rigide (9),
- un dispositif d'articulation (11) reliant les première et deuxième parties rigides (8, 9) entre elles, le dispositif d'articulation (11) comportant un axe de pivotement (A) et étant configuré pour permettre un pivotement de la première partie rigide (8) par rapport à la deuxième partie rigide (9) autour de l'axe de pivotement (A), et
- au moins un fil électrique (24) comportant une première partie de fil (24.1) fixée à la première partie rigide (8) et une deuxième partie de fil (24.2) fixée à la deuxième partie rigide (9), l'au moins un fil électrique (24) comporte une partie intermédiaire (24.3) qui est située entre les première et deuxième parties de fil (24.1, 24.2), **caractérisé en ce que** le au moins un fil électrique forme une boucle autour de l'axe de pivotement (A).

2. Conduit d'aspirateur (5) selon la revendication 1, dans lequel le dispositif d'articulation (11) est configuré pour permettre un pivotement de la première partie rigide (8) par rapport à la deuxième partie rigide (9) autour de l'axe de pivotement (A) entre une configuration alignée dans laquelle les première et deuxième parties rigides (8, 9) sont sensiblement alignées l'une par rapport à l'autre et une configuration pliée dans laquelle les première et deuxième parties rigides (8, 9) définissent entre elles un angle inférieur à 180°.

3. Conduit d'aspirateur (5) selon la revendication 2, lequel comporte un dispositif de verrouillage (18) configuré pour verrouiller les première et deuxième parties rigides (8, 9) dans la configuration alignée.

4. Conduit d'aspirateur (5) selon la revendication 3, dans lequel le dispositif de verrouillage (18) comporte un organe de verrouillage (19) prévu sur l'une des première et deuxième parties rigides (8, 9), l'organe de verrouillage (19) étant mobile entre une position de verrouillage dans laquelle l'organe de verrouillage (19) est apte à coopérer avec l'autre des première et deuxième parties rigides (8, 9) de manière à verrouiller les première et deuxième parties rigides (8, 9) dans la configuration alignée, et une position de libération dans laquelle l'organe de verrouillage (19) est apte à libérer l'autre des première et deuxième parties rigides (8, 9) de manière à permettre un pivotement des première et deuxième parties rigides (8, 9) dans la configuration pliée.

5. Conduit d'aspirateur (5) selon la revendication 4, dans lequel le dispositif de verrouillage (18) comporte un élément de déverrouillage (22) configuré pour déplacer l'organe de verrouillage (19) dans la position de libération.

6. Conduit d'aspirateur (5) selon l'une quelconque des revendications 1 à 5, dans lequel la première partie rigide (8) comporte des premières rainures d'immobilisation (25.1, 25.2) dans lesquelles sont reçues et immobilisées des portions respectives de la première partie de fil (24.1) de l'au moins un fil électrique (24), et la deuxième partie rigide (9) comporte des deuxièmes rainures d'immobilisation (26.1, 26.2) dans lesquelles sont reçues et immobilisées des portions respectives de la deuxième partie de fil (24.2) de l'au moins un fil électrique (24).

7. Conduit d'aspirateur (5) selon l'une quelconque des revendications 1 à 6, lequel comporte un conduit flexible (15) reliant les première et deuxième parties rigides (8, 9) et définissant au moins partiellement un passage d'écoulement d'air.

8. Conduit d'aspirateur (5) selon la revendication 7, dans lequel le conduit flexible (15) comporte une première bague d'extrémité (16) qui est fixée à la première partie rigide (8), et une deuxième bague d'extrémité (17) qui est fixée à la deuxième partie rigide (9).

9. Conduit d'aspirateur (5) selon l'une quelconque des revendications 1 à 8, lequel comporte en outre un tube d'aspiration (12) raccordé à la deuxième partie rigide (9).

10. Conduit d'aspirateur (5) selon la revendication 9, dans lequel le tube d'aspiration (12) comporte un passage de réception longitudinal (32) s'étendant le long du tube d'aspiration (12), et l'au moins un fil électrique (24) comporte une troisième partie de fil (24.4) s'étendant au moins partiellement dans le passage de réception longitudinal (32).

11. Conduit d'aspirateur (5) selon la revendication 9 ou 10, dans lequel la première partie rigide (8) comporte une première partie de raccordement (13) configurée pour être raccordée à un corps d'aspirateur (3) équipé d'une unité d'aspiration (6) et d'une interface de manipulation (7), et la deuxième partie rigide (9) comporte une deuxième partie de raccordement (14) raccordée au tube d'aspiration (12).

12. Conduit d'aspirateur (5) selon les revendications 7 et 11, dans lequel le conduit flexible (15) relie fluidiquement les première et deuxième parties de raccordement (13, 14).

13. Conduit d'aspirateur (5) selon l'une quelconque des revendications 1 à 12, lequel comporte deux fils électriques (24), chacun des fils électriques (24) comportant une première partie de fil (24.1) fixée à la première partie rigide (8), une deuxième partie de fil (24.2) fixée à la deuxième partie rigide (9), et une partie intermédiaire (24.3) qui est située entre les première et deuxième parties de fil (24.1, 24.2) respectives et qui forme une boucle autour de l'axe de pivotement (A).

14. Conduit d'aspirateur (5) selon la revendication 13, dans lequel les deux fils électriques (24) s'étendent de part et d'autre d'un plan longitudinal médian du conduit d'aspirateur (5).

15. Aspirateur balai (2) comportant:
- un corps d'aspirateur (3) équipé d'une unité d'aspiration (6) et d'une interface de manipulation (7),
- un suceur (4) agencé pour être en contact avec un sol à nettoyer, et
- un conduit d'aspirateur (5) selon l'une quelconque des revendications précédentes, le conduit d'aspirateur (5) reliant le corps d'aspirateur (3) au suceur (4).

## Patentansprüche

1. Staubsaugerrohr (5), das umfasst:
- einen ersten starren Teil (8) und einen zweiten starren Teil (9),
- eine Gelenkvorrichtung (11), die den ersten und den zweiten starren Teil (8, 9) miteinander verbindet, wobei die Gelenkvorrichtung (11) eine Schwenkachse (A) umfasst und dazu konfiguriert ist, ein Schwenken des ersten starren Teils (8) in Bezug auf den zweiten starren Teil (9) um die Schwenkachse (A) zu erlauben, und
- mindestens einen elektrischen Leiter (24), der einen ersten Leiterteil (24.1) umfasst, der an dem ersten starren Teil (8) befestigt ist, und einen zweiten Leiterteil (24.2), der an dem zweiten starren Teil (9) befestigt ist, wobei der mindestens eine elektrische Leiter (24) einen Zwischenteil (24.3) umfasst, der zwischen dem ersten und dem zweiten Leiterteil (24.1, 24.2) liegt, **dadurch gekennzeichnet, dass** der mindestens eine elektrische Leiter eine Schleife um die Schwenkachse (A) bildet.

2. Staubsaugerrohr (5) nach Anspruch 1, wobei die Gelenkvorrichtung (11) dazu konfiguriert ist, ein Schwenken des ersten starren Teils (8) in Bezug auf den zweiten starren Teil (9) um die Schwenkachse (A) zwischen einer gefluchteten Konfiguration, in der der erste und der zweite starre Teil (8, 9) im Wesentlichen zueinander gefluchtet sind, und einer gefalteten Konfiguration, in der der erste und der zweite starre Teil (8, 9) untereinander einen Winkel kleiner als 180° definieren, zu erlauben.

3. Staubsaugerrohr (5) nach Anspruch 2, das eine Verriegelungsvorrichtung (18) umfasst, die dazu konfiguriert ist, den ersten und den zweiten starren Teil (8, 9) in der gefluchteten Konfiguration zu verriegeln.

4. Staubsaugerrohr (5) nach Anspruch 3, wobei die Verriegelungsvorrichtung (18) ein Verriegelungsorgan (19) umfasst, das auf einem des ersten und des zweiten starren Teils (8, 9) vorgesehen ist, wobei das Verriegelungsorgan (19) zwischen einer Verriegelungsposition, in der das Verriegelungsorgan (19) dazu fähig ist, mit dem anderen des ersten und des zweiten starren Teils (8, 9) derart zusammenzuwirken, dass der erste und der zweite starre Teil (8, 9) in der gefluchteten Konfiguration verriegelt sind, und einer Freigabeposition, in der das Verriegelungsorgan (19) dazu geeignet ist, den anderen des ersten und des zweiten starren Teils (8, 9) derart freizugeben, dass ein Schwenken des ersten und des zweiten starren Teils (8, 9) in die gefaltete Konfiguration erlaubt wird, beweglich ist.

5. Staubsaugerrohr (5) nach Anspruch 4, wobei die Verriegelungsvorrichtung (18) ein Entriegelungselement (22) umfasst, das dazu konfiguriert ist, das Verriegelungsorgan (19) in die Freigabeposition zu verlagern.

6. Staubsaugerrohr (5) nach einem der Ansprüche 1 bis 5, wobei der erste starre Teil (8) erste Arretierungsnuten (25.1, 25.2) umfasst, in welchen jeweilige Abschnitte des ersten Leiterteils (24.1) des mindestens einen elektrischen Leiters (24) aufgenommen und arretiert sind, und der zweite starre Teil (9) zweite Arretierungsnuten (26.1, 26.2) umfasst, in welchen jeweilige Abschnitte des zweiten Leiterteils (24.2) des mindestens einen elektrischen Leiters (24) aufgenommen und arretiert sind.

7. Staubsaugerrohr (5) nach einem der Ansprüche 1 bis 6, das ein biegsames Rohr (15) umfasst, das den ersten und den zweiten starren Teil (8, 9) verbindet und mindestens teilweise eine Luftabflusspassage bildet.

8. Staubsaugerrohr (5) nach Anspruch 7, wobei das biegsame Rohr (15) einen ersten Endring (16) umfasst, der an dem ersten starren Teil (8) befestigt ist, und einen zweiten Endring (17), der an dem zweiten starren Teil (9) befestigt ist.

9. Staubsaugerrohr (5) nach einem der Ansprüche 1 bis 8, das weiter eine Saugröhre (12) umfasst, die an den zweiten starren Teil (9) angeschlossen ist.

10. Staubsaugerrohr (5) nach Anspruch 9, wobei die Saugröhre (12) eine Längsaufnahmepassage (32) umfasst, die sich entlang des Saugrohrs (12) erstreckt, und der mindestens eine elektrische Leiter (24) einen dritten Leiterteil (24.4) umfasst, der sich mindestens teilweise in der Längsaufnahmepassage (32) erstreckt.

11. Staubsaugerrohr (5) nach Anspruch 9 oder 10, wobei der erste starre Teil (8) einen ersten Anschlussteil (13) umfasst, der dazu konfiguriert ist, an einen Staubsaugerkörper (3) angeschlossen zu werden, der mit einer Ansaugeinheit (6) und einer Handhabungsschnittstelle (7) ausgestattet ist, und der zweite starre Teil (9) einen zweiten Anschlussteil (14), der an die Saugröhre (12) angeschlossen ist, umfasst.

12. Staubsaugerrohr (5) nach den Ansprüchen 7 und 11, wobei das biegsame Rohr (15) den ersten und den zweiten Anschlussteil (13, 14) fluidisch verbindet.

13. Staubsaugerrohr (5) nach einem der Ansprüche 1 bis 12, das zwei elektrische Leiter (24) umfasst, wobei jeder der elektrischen Leiter (24) einen ersten Leiterteil (24.1), der an dem ersten starren Teil (8) befestigt ist, einen zweiten Leiterteil (24.2), der an dem zweiten starren Teil (9) befestigt ist, und einen Zwischenteil (24.3) umfasst, der zwischen dem jeweiligen ersten und dem zweiten Leiterteil (24.1, 24.2) liegt und eine Schleife um die Schwenkachse (A) bildet.

14. Staubsaugerrohr (5) nach Anspruch 13, wobei sich die zwei elektrischen Leiter (24) zu beiden Seiten einer Längsmittelebene des Staubsaugerrohrs (5) erstrecken.

15. Handstaubsauger (2), der umfasst:
- einen Staubsaugerkörper (3), der mit einer Saugeinheit (6) und einer Handhabungsschnittstelle (7) ausgerüstet ist,
- einen Sauger (4), der eingerichtet ist, um mit einem zu reinigenden Boden in Berührung zu sein, und
- ein Staubsaugerrohr (5) nach einem der vorstehenden Ansprüche, wobei das Staubsaugerrohr (5) den Staubsaugerkörper (3) mit dem Sauger (4) verbindet.

## Claims

1. Vacuum cleaner pipe (5) comprising:
- a first rigid portion (8) and a second rigid portion (9),
- an articulation device (11) connecting the first and second rigid portions (8, 9) together, the articulation device (11) comprising a pivoting axis (A) and being configured to allow a pivoting of the first rigid portion (8) with respect to the second rigid portion (9) about the pivoting axis (A), and
- at least one electric wire (24) comprising a first wire portion (24.1) fixed to the first rigid portion (8) and a second wire portion (24.2) fixed to the second rigid portion (9), the at least one electric wire (24) comprises an intermediate portion (24.3) which is located between the first and second wire portions (24.1, 24.2), **characterised in that** the at least one electric wire forms a loop about the pivoting axis (A).

2. Vacuum cleaner pipe (5) according to claim 1, wherein the articulation device (11) is configured to allow a pivoting of the first rigid portion (8) with respect to the second rigid portion (9) about the pivoting axis (A) between an aligned configuration wherein the first and second rigid portions (8, 9) are substantially aligned against one another and a folded configuration, wherein the first and second rigid portions (8, 9) together define an angle less than 180°.

3. Vacuum cleaner pipe (5) according to claim 2, which comprises a locking device (18) configured to lock the first and second rigid portions (8, 9) in the aligned configuration.

4. Vacuum cleaner pipe (5) according to claim 3, wherein the locking device (18) comprises a locking member (19) provided on one of the first and second rigid portions (8, 9), the locking member (19) being mobile between a locking position, wherein the locking member (19) is capable of engaging with the other of the first and second rigid portions (8, 9) so as to lock the first and second rigid portions (8, 9) in the aligned configuration, and a release position, wherein the locking member (19) is capable of releasing the other of the first and second rigid portions (8, 9) so as to allow a pivoting of the first and second rigid portions (8, 9) in the folded configuration.

5. Vacuum cleaner pipe (5) according to claim 4, wherein the locking device (18) comprises an unlocking element (22) configured to displace the locking member (19) in the release position.

6. Vacuum cleaner pipe (5) according to any one of claims 1 to 5, wherein the first rigid portion (8) comprises first immobilisation grooves (25.1, 25.2), wherein are received and immobilised, respective portions of the first wire portion (24.1) of the at least one electric wire (24), and the second rigid portion (9) comprises second immobilisation grooves (26.1, 26.2), wherein are received and immobilised, respective portions of the second wire portion (24.2) of the at least one electric wire (24).

7. Vacuum cleaner pipe (5) according to any one of claims 1 to 6, which comprises a flexible pipe (15) connecting the first and second rigid portions (8, 9) and defining at least partially one air flow passage.

8. Vacuum cleaner pipe (5) according to claim 7, wherein the flexible pipe (15) comprises a first end ring (16) which is fixed to the first rigid portion (8), and a second end ring (17) which is fixed to the second rigid portion (9).

9. Vacuum cleaner pipe (5) according to any one of claims 1 to 8, which further comprises a suction tube (12) connected to the second rigid portion (9).

10. Vacuum cleaner pipe (5) according to claim 9, wherein the suction tube (12) comprises a longitudinal receiving passage (32) extending along the suction tube (12), and the at least one electric wire (24) comprises a third wire portion (24.4) extending at least partially into the longitudinal receiving passage (32).

11. Vacuum cleaner pipe (5) according to claim 9 or 10, wherein the first rigid portion (8) comprises a first connecting portion (13) configured to be connected to a vacuum cleaner body (3) provided with a suction unit (6) and a handling interface (7), and the second rigid portion (9) comprises a second connecting portion (14) connected to the suction tube (12).

12. Vacuum cleaner pipe (5) according to claims 7 and 11, wherein the flexible pipe (15) fluidically connects the first and second connecting portions (13, 14).

13. Vacuum cleaner pipe (5) according to any one of claims 1 to 12, which comprises two electric wires (24), each of the electric wires (24) comprising a first wire portion (24.1) fixed to the first rigid portion (8), a second wire portion (24.2) fixed to the second rigid portion (9), and an intermediate portion (24.3) which is located between the first and second respective wire portions (24.1, 24.2) and which forms a loop about the pivoting axis (A).

14. Vacuum cleaner pipe (5) according to claim 13, wherein the two electric wires (24) extend on either side of a median longitudinal plane of the vacuum cleaner pipe (5).

15. Upright vacuum cleaner (2) comprising:
- a vacuum cleaner body (3) provided with a suction unit (6) and a handling interface (7),
- a sucker (4) arranged to be in contact with a floor to clean, and
- a vacuum cleaner pipe (5) according to any one of the preceding claims, the vacuum cleaner pipe (5) connecting the vacuum cleaner body (3) to the sucker (4).
